# FASCICULE DE BREVET EUROPEEN

(11) **EP 2 406 854 B1**
(45) Date de publication et mention de la délivrance du brevet: **26.03.2014**
(21) Numéro de dépôt: 10705349.8
(22) Date de dépôt: 23.02.2010
(51) Int. Cl.: H01Q 9/30, H01Q 5/02

(54) **ANTENNE BI-VOIE LARGE BANDE VHF-UHF**
WEITBANDIGE VHF UND UHF ANTENNE FÜR ZWEI SIGNALE
WIDEBAND VHF AND UHF ANTENNA FOR TWO SIGNALS

(30) Priorité: 13.03.2009 FR 0901187
(43) Date de publication de la demande: 18.01.2012
(73) Titulaire: Thales, 92200 Neuilly Sur Seine (FR)
(72) Inventeur: NGO BUI HUNG, Frédéric, F-95130 Franconville (FR)
(74) Mandataire: Dudouit, Isabelle
(86) Numéro de dépôt international: PCT/EP2010/052302
(87) Numéro de publication internationale: WO 2010/102901

(56) Documents cités:
- EP-A- 0 851 532
- WO-A-97/12417
- WO-A-97/41621
- FR-A- 2 689 688

## Description

L'objet de l'invention concerne les antennes bi-voie, large bande, pour des applications où le paramètre d'encombrement est prédominant. Elle vise en particulier, les antennes dont les fréquences de travail se situent dans la bande des ondes métriques et décimétriques couramment appelées VHF et UHF abréviation anglo-saxonne de « Very High Frequency » et « Ultra High Frequency ». Les valeurs pour ces bandes de fréquence sont, par exemple, pour la bande VHF désignée bande basse: 30-88 MHz, et pour la bande UHF désignée bande haute: 225-520 MHz.

Par antenne bi-voie, il faut entendre une antenne faite d'au moins deux éléments rayonnants qui sont alimentés séparément au moyen de deux voies. Ces éléments rayonnants peuvent être activés simultanément dans certains cas dans les deux bandes de fréquence ou bien en alternance.

Il est connu de réaliser une antenne double avec un élément rayonnant de type unipolaire adapté pour les basses fréquences, surmonté d'un élément rayonnant de type dipôle adapté pour les hautes fréquences et alimenté à travers l'élément rayonnant de type unipolaire. La plupart des antennes de ce type, fonctionnent dans une bande de fréquences qui est insuffisante pour certaines applications.

Le brevet EP 0 851 532 (figure 1) décrit une antenne double selon l'art antérieur, en particulier, pour véhicule, caractérisée en ce qu'elle comporte un plan de masse percé d'un orifice, avec d'un côté du plan de masse l'espace extérieur au véhicule et de l'autre côté un espace protégé ; un câble coaxial 2 traverse l'orifice, avec une première extrémité dans l'espace extérieur au véhicule et une seconde extrémité dans l'espace protégé, le câble formant des spires 22 entre l'orifice et sa seconde extrémité ; une liaison entre le conducteur externe du câble et le plan de masse au niveau de la seconde extrémité ; un élément rayonnant de type dipôle 1 connecté pour être alimenté, à la première extrémité du câble ; un transformateur composé d'un noyau magnétique 5, et les spires 22 dont le secondaire comporte le conducteur externe des spires, une impédance 6 de valeur égale à l'impédance caractéristique du câble, deux câbles d'alimentation 8a, 8b. L'âme du câble 8a est connecté au point P se situant sur la tresse externe de la portion de câble coaxial formant les spires 22 et destinée à véhiculer les signaux RF de la bande VHF ou bande basse pour l'application. Le coaxial 8b a, par contre, son âme reliée à celle du câble coaxial 2 à travers le duplexeur 9 et véhicule les signaux RF de la bande UHF désignée comme bande haute. L'alimentation de la Bande Basse se fait par la tresse du câble coaxial 2. Les éléments antennaires sont constitués de monopôle et de dipôle.

L'un des inconvénients d'une telle antenne est qu'elle n'est pas adaptée de par sa taille à des applications de type portatif, pour lesquelles le couple (encombrement, rendement) est un facteur primordial.

Le brevet US 5 311 201 décrit une antenne capable de fonctionner dans les bandes de radio diffusion AM/FM et aussi dans la bande de fréquence plus élevée réservée à la radio mobile. Cette antenne à deux accès pour véhicule destinée à la réception seule de la radio diffusion AM/FM et l'émission-réception de la bande de radio téléphone UHF (GSM) présente comme inconvénient de n'assurer que la réception sur une des voies.

Le brevet WO 97/41628 décrit une antenne bibande composée de deux antennes monopole concentriques, la plus courte étant réalisée sous la forme d'un jupe enserrant la plus longue.

L'un des objectifs de l'invention est de fournir une antenne adaptée à être utilisée pour des applications de radiocommunication portatif bi-voies et de disposer d'une structure antennaire compacte, tout en présentant un rendement élevé et une isolation entre voie suffisante dans une large bande de fréquences au moins un octave, pour un fonctionnement simultané invariablement sur les deux voies en émission et/ou en réception.

L'objet de l'invention concerne une antenne bi-voie compacte fonctionnant au moins dans deux bandes de fréquence une bande haute [Fₛᵤₚ₁, Fₛᵤₚ₂] et une bande basse [F_{inf1}, F_{inf2}] caractérisé en ce qu'elle comporte au moins les éléments suivants :
- un câble coaxial mis à une masse (M) de référence comportant une âme et une tresse,
- Un élément antennaire adapté à fonctionner dans la bande haute de fréquence [Fₛᵤₚ₁, Fₛᵤₚ₂], ayant une longueur L_{inf},
- Une contre-jupe de longueur correspondant sensiblement à L_{inf} et disposée autour dudit élément antennaire, ledit élément antennaire ainsi entourée étant placé entre le plan de masse de référence (M) et un élément antennaire adapté à fonctionner dans la bande basse fréquence [F_{inf1}, F_{inf2}],
- l'ensemble composé de l'élément antennaire et de la contre-jupe, ayant une longueur Lₛᵤₚ, est alimenté via l'âme dudit coaxial, ledit ensemble étant adapté à fonctionner dans la bande basse fréquence [F_{inf1}, F_{inf2}],
- Ledit élément antennaire étant alimenté via l'extérieur de la tresse dudit coaxial, au niveau d'un point de piquage, P,
- deux cellules d'adaptation large bande,
et en ce que
- le câble coaxial est enroulé autour d'un élément magnétique pour constituer un bobinage,
- les signaux de la bande haute UHF sont transmis via la tresse du coaxial formant le bobinage à travers la cellule d'adaptation et le point de piquage ou prise P,
- l'alimentation de la voie basse VHF se fait via l'intérieur du bobinage par l'intermédiaire de l'âme du câble coaxial à travers la cellule d'adaptation.

La bande de fréquence dite haute fréquence est, par exemple, la bande UHF [225-520 MHz] et la bande dite basse fréquence est la bande VHF [30-88MHz].

La longueur L_{inf} peut être sensiblement égale au quart de la longueur d'onde de la fréquence moyenne géométrique F_{MOY} de la bande haute.

L'élément antennaire adapté à fonctionner dans la bande basse est constitué d'un élément monofilaire disposé dans le prolongement de l'âme du coaxial et de la contre-jupe.

Le câble coaxial traverse le plan de masse de référence M et est prolongé au-dessus du plan de masse de référence M d'une hauteur L_{UHF} égale au quart de la longueur d'onde de la fréquence moyenne géométrique F_{MOY} de la bande haute [Fₛᵤₚ₁, Fₛᵤₚ₂]. L'alimentation de la Bande Basse est déportée pour réaliser une alimentation plus connue sous l'abréviation anglo-saxonne « center-fed ».

Les éléments rayonnants constituant l'antenne sont, par exemple, des éléments de type monopôle.

Le câble coaxial étant enroulé autour d'un élément magnétique pour constituer un bobinage, elle comporte en plus un élément passe-bas (38) adapté à connecter le point de la tresse du câble coaxial constituant la fin dudit bobinage à la masse M.

L'âme du câble coaxial est, par exemple, reliée au brin monofilaire à travers une cellule d'adaptation large bande. Les signaux de la Bande Basse sont véhiculés par l'âme du coaxial.

La structure antennaire selon l'invention est une structure compacte destinée notamment à des applications de type portatif. La taille hors tout de la structure antennaire est réduite au maximum tout en conservant un rendement élevé et une isolation entre voies suffisante.

Afin de réduire au maximum la taille de l'antenne, l'invention permet notamment de ne mettre en oeuvre que des éléments rayonnants de type monopôle, pour la bande haute et la bande basse, contrairement aux brevets EP 0 851 532 ou US 5 311 201 qui font appel pour la bande haute à une structure de type dipôle. Les éléments rayonnants sont disposés de façon similaire à ceux de WO 97/41621. Un autre avantage de l'invention est d'éviter l'effet de balourd engendré par la position au sommet de l'antenne de l'élément dipôle destiné à la bande haute décrit dans les brevets précités.

D'autres caractéristiques et avantages du dispositif selon l'invention apparaîtront mieux à la lecture de la description qui suit d'un exemple de réalisation donné à titre illustratif et nullement limitatif annexé des figures qui représentent :
- La figure 1, le schéma d'une antenne bi-voie selon l'art antérieur,
- La figure 2A, un exemple de structure pour l'antenne selon l'invention et la figure 2B, un synoptique simplifié de l'antenne avec sa liaison avec un connecteur, et
- La figure 3 une variante de l'invention.

L'idée de la présente invention pour former une antenne compacte en taille repose notamment sur la mise en oeuvre d'un élément rayonnant de type monopôle et sur le fait de l'exciter, sur la totalité de sa longueur pour la bande basse (VHF) correspondant à l'intervalle de fréquence [F_{inf1}, F_{inf2}] et uniquement sur une partie de sa longueur pour la bande haute (UHF) correspondant à l'intervalle de fréquence [Fₛᵤₚ₁, Fₛᵤₚ₂], bandes de fréquences dans lesquelles l'antenne compacte est destinée à fonctionner.

La description concerne aussi bien des antennes pouvant fonctionner en émission simultanément sur les deux voies UHF, VHF, ou encore en émission sur la voie UHF et en réception sur la voie VHF, et réciproquement, ou encore sur les deux voies en réception simultanément ou encore en émission simultanément.

Les figures 2A et 2B représentent une antenne destinée à fonctionner dans la bande de fréquence VHF : 30-88 MHZ et la bande de fréquence UHF : 225-520 MHz.

La figure 2A est une description simplifiée d'un exemple de structure antennaire selon l'invention comportant un élément rayonnant VHF 20, ayant une longueur L_{VHF}, ou Lₛᵤₚ du fait de sa position, sensiblement égale à la longueur totale de l'antenne, un élément rayonnant UHF 21, disposé dans la partie inférieure de l'antenne, ayant sa propre longueur L_{inf} du fait de sa position dans la partie inférieure de l'antenne ou L_{UHF}, un système d'alimentation 23 relié à un connecteur 24 adapté à alimenter les deux voies UHF et VHF indépendamment.

La figure 2B représente de manière détaillée, un exemple d'antenne ayant une structure antennaire semblable à la structure de la figure 2A. Un radôme 25, de préférence constitué en matériau souple, est disposé autour des éléments antennaires 20 et 21 afin de les protéger. Un câble coaxial 26 constitué d'une âme 28 entouré d'une tresse 26a ou gaine est enroulé autour d'un noyau magnétique 27a pour constituer le bobinage 27b d'un transformateur, l'ensemble est disposé dans un boitier miniaturisé référencé B. Le câble coaxial 26 traverse un plan de masse de référence M et est prolongé au-dessus du plan de masse de référence M sur une hauteur L_{UHF} égale environ au quart de la longueur d'onde de la fréquence moyenne géométrique F_{MOY} de la bande haute, c'est-à-dire, F_{MOY}=340 MHz et L_{UHF}= 220 mm dans la gamme de fréquences donnée pour cet exemple. L'âme 28 du câble coaxial 26 est prolongée au-dessus de la hauteur L_{UHF} par un élément monofilaire 29 de longueur L_{fil}. Le choix du matériau et la longueur L_{fil} sont déterminés, par exemple, par les exigences opérationnelles. Il est ainsi possible d'utiliser pour l'exemple donné une longueur variant de 280mm à 750mm pour L_{fil}. Une prise P est réalisée sur le bobinage 27b pour constituer l'entrée de la bande haute et la deuxième sortie S de l'âme du coaxial celle de la bande basse. Le câble coaxial est mis à la masse au niveau du point S.

Afin d'isoler les courants rayonnants des 2 voies, une contre jupe 30 est ajoutée au câble coaxial 26 et forme l'élément rayonnant 21 dans la bande haute.

La partie alimentée en VHF correspond sensiblement à la totalité de la hauteur de l'antenne, c'est-à-dire l'élément 29 plus la partie du coaxial correspondant à la hauteur L_{UHF} de l'élément antennaire 21 plus la contre-jupe 30. Une telle structure rayonnante avec le point d'alimentation déporté par rapport au plan de masse de référence est appelée communément par l'Homme du métier « monopôle à manche ».

Pour la bande basse, cette contre jupe 30 se comporte comme une inductance de charge mise en série avec le brin monofilaire 29 pour constituer un monopôle à manche chargé selfiquement, l'ensemble 29 et 30 formant l'élément rayonnant dans la bande basse. Cette contre jupe 30 peut être complétée par d'autres dispositifs connus de l'Homme du métier et non représentés pour faciliter la compréhension de l'antenne selon l'invention, afin d'augmenter l'isolation. Afin d'assurer l'adaptation d'impédance pour les 2 voies, des cellules d'adaptation 31, 32 large bande et connues de l'Homme du métier sont intercalées entre les points d'accès et les connecteurs de l'antenne.

La longueur Lₛᵤₚ ou L_{VHF} est par exemple comprise dans l'intervalle [500, 1000] mm. La longueur L_{UHF} correspondant au câble coaxial dépassant au-dessus de l'élément de masse de référence M est par exemple égale à 220 mm. Le choix des longueurs L_{VHF}, L_{UHF} est défini par rapport à la compacité recherchée de l'antenne. De préférence, le choix des longueurs s'effectue en déterminant en premier la longueur L_{UHF} en fonction des fréquences souhaitées pour le fonctionnement de l'antenne et de l'encombrement visé, c'est-à-dire par rapport à une longueur totale d'antenne à respecter Lₜₒₜₐₗₑ. La longueur L_{VHF} pour l'élément antennaire pour les fréquences basses sera déterminée par le reste de place disponible considérant les deux longueurs L_{UHF} et Lₜₒₜₐₗₑ.

L'alimentation en puissance des éléments antennaires s'effectue de la manière suivante :
- Pour alimenter en puissance RF l'antenne pour la voie UHF, les signaux de la bande haute sont transmis via la tresse de la gaine du câble coaxial 26 formant le bobinage 27b à travers la cellule d'adaptation 31 et un point de piquage ou prise P.
- L'alimentation de la voie VHF se fait via l'intérieur du bobinage 27b, par l'intermédiaire de l'âme 28 du câble coaxial 26 à travers la cellule d'adaptation 32.

Le bobinage 27b et le circuit d'alimentation sont mis à la masse aux points 35 et 36.

Le radôme 25 est, par exemple, réalisé en matériau diélectrique transparent aux ondes électromagnétiques. Il maintient les éléments rayonnants en position verticale et les rend solidaires du circuit d'alimentation. Il présente également une certaine flexibilité pour ne pas blesser l'utilisateur en configuration opérationnelle.

Le circuit d'alimentation 23 est disposé dans un boîtier miniaturisé B rendant l'ensemble antennaire suffisamment compact pour être associé à un équipement radio portatif de type talkie-walkie.

Différentes façons d'utilisation de l'antenne sont possibles. Ainsi les deux éléments antennaires peuvent fonctionner tous les deux en émission, simultanément. Il est aussi possible qu'un des deux éléments fonctionnent en émission, alors que l'autre fonctionne en réception. Les deux peuvent aussi fonctionner en réception.

La figure 3 représente une variante de réalisation de l'invention. Elle consiste à relier l'âme 28 au brin monofilaire 29 à travers une cellule d'adaptation large bande 37 dont les différentes structures possibles sont connues de l'homme de l'art et qui n'est pas détaillée ici. Cette cellule d'adaptation a notamment pour fonction d'améliorer le rendement de l'antenne. Une autre variante est de mettre à la masse le pied de l'antenne pour les signaux de la bande basse. Elle consiste à connecter au niveau de la fin du bobinage 27b, le point 39 de la tresse du câble coaxial 26 à la masse par l'intermédiaire d'un élément passe bas 38 non détaillé ici. Cette variante permet d'améliorer l'isolation entre les deux voies.

## Revendications

1. - Antenne bi-voie compacte fonctionnant au moins dans deux bandes de fréquence une bande haute [Fₛᵤₚ₁, Fₛᵤₚ₂] et une bande basse [F_{inf1}, F_{inf2}] qui comporte au moins les éléments suivants :
• un câble coaxial (26) mis à une masse (M) de référence comportant une âme (28) et une tresse (26a) et enroulé autour d'un élément magnétique (27a) pour constituer un bobinage (27b),
• un élément antennaire (21) adapté à fonctionner dans la bande haute de fréquence [Fₛᵤₚ₁, Fₛᵤₚ₂], ayant une longueur L_{inf}, et qui est **caracterisée en ce qu'**elle comporte aussi au moins les éléments suivants :
• une contre-jupe (30) de longueur correspondant sensiblement à L_{inf} et disposée autour dudit élément antennaire (21), ledit élément antennaire (21) ainsi entouré étant placé entre le plan de masse de référence (M) et un élément antennaire (29) adapté à fonctionner dans la bande basse fréquence [F_{inf1}, F_{inf2}], l'ensemble (20) composé de l'élément antennaire (29) et de la contre-jupe (30), ayant une longueur Lₛᵤₚ, étant alimenté via l'âme (28) dudit coaxial (26), ledit ensemble (20) étant adapté à fonctionner dans la bande basse fréquence [F_{inf1}, F_{inf2}], ledit élément antennaire (21) étant alimenté via l'extérieur de la tresse (26a) dudit coaxial (26), au niveau d'un point de piquage, P,
• deux cellules d'adaptation (31, 32) large bande,
et **en ce que**
• les signaux de la bande haute UHF sont transmis via la tresse du coaxial (26) formant le bobinage (27b) à travers la première cellule d'adaptation (31) et du point de piquage ou prise P,
• l'alimentation de la voie basse VHF se fait via l'intérieur du bobinage (27b) par l'intermédiaire de l'âme (28) du câble coaxial (26) à travers la seconde cellule d'adaptation (32).

2. - Antenne selon la revendication 1 **caractérisé en ce que** la bande de fréquence dite haute fréquence est la bande UHF [225-520 MHz] et la bande dite basse fréquence est la bande VHF [30-88MHz].

3. - Antenne selon l'une des revendications 1 ou 2 **caractérisé en ce que** la longueur L_{inf} est sensiblement égale au quart de la longueur d'onde de la fréquence moyenne géométrique F_{MOY} de la bande haute.

4. - Antenne selon l'une des revendications 1 à 3 **caractérisé en ce que** l'élément antennaire (20) adapté à fonctionner dans la bande basse est constitué d'un élément monofilaire (29) disposé dans le prolongement de l'âme (28) du coaxial (26) et de la contre-jupe (30).

5. - Antenne selon la revendication 1 ou 4 **caractérisé en ce que** le câble coaxial (26) traverse le plan de masse de référence M et est prolongé au-dessus du plan de masse de référence M d'une hauteur L_{UHF} égale au quart de la longueur d'onde de la fréquence moyenne géométrique F_{MOY} de la bande haute [Fₛᵤₚ₁, Fₛᵤₚ₂].

6. - Antenne selon l'une des revendications 1 à 5 caractérisée en que les éléments rayonnants constituant l'antenne sont des éléments de type monopôle.

7. - Antenne selon l'une des revendications 1 à 5 **caractérisée en ce qu'**elle comporte en plus un élément passe-bas (38) adapté à connecter le point (39) de la tresse du câble coaxial constituant la fin dudit bobinage (27b) à la masse M.

8. - Antenne selon l'une des revendications 4 à 7 **caractérisé en ce que** l'âme (28) du câble coaxial (26) est reliée au brin monofilaire (29) à travers une cellule d'adaptation large bande (37).

## Patentansprüche

1. Kompakte Doppelkanalantenne, die in wenigstens zwei Frequenzbändern arbeitet, einem hohen Band [Fₛᵤₚ₁, Fₛᵤₚ₂] und einem tiefen Band [F_{inf1}, F_{inf2}], und die wenigstens die folgenden Elemente umfasst:
• ein Koaxialkabel (26), das mit Referenzmasse (M) verbunden ist und das eine Ader (28) und eine Beflechtung (26a) umfasst und um ein Magnetelement (27a) zum Bilden einer Spule (27b) gewickelt ist,
• ein Antennenelement (21) geeignet zum Arbeiten im Hochfrequenzband [Fₛᵤₚ₁, F_{sup2]}, mit einer Länge L_{inf}, die **dadurch gekennzeichnet ist, dass** sie ferner wenigstens die folgenden Elemente umfasst:
• eine Abschirmschürze (30), deren Länge im Wesentlichen L_{inf} entspricht und die um das Antennenelement (21) herum angeordnet ist, wobei sich das so umgebene Antennenelement (21) zwischen der Referenzmasseebene (M) und einem Antennenelement (29) befindet, das zum Arbeiten im Niederfrequenzband [F_{inf1}, F_{inf2}] ausgelegt ist, wobei die Baugruppe (20) bestehend aus dem Antennenelement (29) und der Abschirmschürze (30) eine Länge Lₛᵤₚ hat, die über die Ader (28) des Koaxialkabels (26) gespeist wird, wobei die Baugruppe (20) zum Arbeiten im Niederfrequenzband [F_{inf1}, F_{inf2}] ausgelegt ist, wobei das Antennenelement (21) über die Außenseite der Beflechtung (26a) des Koaxialkabels (26) an einem Abzweigpunkt P gespeist wird,
• zwei Breitbandadaptionszellen (31, 32),
und dadurch, dass
• die Signale des hohen UHF-Bandes durch die die Spule (27b) bildende Beflechtung des Koaxialkabels (26) durch die erste Adaptionszelle (31) und den Abzweigpunkt oder den Abgriff P übertragen wird,
• die Speisung des tiefen VHF-Kanals über das Innere der Spule (27b) durch die Ader (28) des Koaxialkabels (26) durch die zweite Adaptionszelle (32) erfolgt.

2. Antenne nach Anspruch 1, **dadurch gekennzeichnet, dass** das als Hochfrequenzband bezeichnete Frequenzband das UHF-Band [225-520 MHz] ist und das als Niederfrequenzband bezeichnete Band das VHF-Band [30-88 MHz] ist.

3. Antenne nach Anspruch 1 oder 2, **dadurch gekennzeichnet, dass** die Länge L_{inf} im Wesentlichen gleich einem Viertel der Wellenlänge der mittleren geometrischen Frequenz F_{MOY} des hohen Bandes ist.

4. Antenne nach einem der Ansprüche 1 bis 3, **dadurch gekennzeichnet, dass** das Antennenelement (20), das zum Arbeiten im tiefen Band ausgelegt ist, von einem monofilen Element (29) gebildet wird, das in der Verlängerung der Ader (28) des Koaxialkabels (26) und der Abschirmschürze (30) angeordnet ist.

5. Antenne nach Anspruch 1 oder 4, **dadurch gekennzeichnet, dass** das Koaxialkabel (26) durch die Referenzmasseebene M passiert und über die Referenzmasseebene M um eine Höhe L_{UHF} verläuft, die gleich einem Viertel der Wellenlänge der mittleren geometrischen Frequenz F_{MOY} des hohen Bandes [Fₛᵤₚ₁, Fₛᵤₚ₂] ist.

6. Antenne nach einem der Ansprüche 1 bis 5, **dadurch gekennzeichnet, dass** die Strahlungselemente, die die Antenne bilden, Elemente des Monopoltyps sind.

7. Antenne nach einem der Ansprüche 1 bis 5, **dadurch gekennzeichnet, dass** sie ferner ein Tiefpasselement (38) zum Verbinden des Punktes (39) der das Ende der Spule (27b) bildenden Beflechtung des Koaxialkabels mit der Masse M ausgelegt ist.

8. Antenne nach einem der Ansprüche 4 bis 7, **dadurch gekennzeichnet, dass** die Ader (28) des Koaxialkabels (26) mit dem monofilen Strang (29) durch eine Breitbandadaptionszelle (37) verbunden ist.

## Claims

1. A compact twin-channel antenna operating in at least two frequency bands, a high band [Fₛᵤₚ₁, Fₛᵤₚ₂] and a low band [F_{inf1}, F_{inf2}], which antenna comprises at least the following elements:
• a coaxial cable (26) connected to a reference ground (M) comprising a core (28) and a braid (26a) and wound around a magnetic element (27a) so as to constitute a coil (27b),
• an antenna element (21) designed to operate in the high frequency band [Fₛᵤₚ₁, Fₛᵤₚ₂], with a length L_{inf}, and which is **characterised in that** it further comprises at least the following elements:
• a counter-skirt (30), the length of which substantially corresponds to L_{inf} and which is disposed around said antenna element (21), said antenna element (21) thus surrounded being placed between the reference ground plane (M) and an antenna element (29) designed to operate in the low frequency band [F_{inf1}, F_{inf2}], the assembly (20) composed of said antenna element (29) and of said counter-skirt (30), with a length Lₛᵤₚ, being supplied via the core (28) of said coaxial cable (26), said assembly (20) being designed to operate in the low frequency band [F_{inf1}, F_{inf2}], said antenna element (21) being fed via the outside of said braid (26a) of said coaxial cable (26) at a branch point, P,
• two wideband adaptation cells (31, 32),
and **in that**
• the signals of the UHF band are transmitted via said braid of said coaxial cable (26) forming the coil (27b) through the first adaptation cell (31) and the branch point or socket P,
• the feed for the VHF low channel is provided via the inside of said coil (27b) through said core (28) of said coaxial cable (26) through the second adaptation cell (32).

2. The antenna according to claim 1, **characterised in that** the frequency band referred to as high frequency band is the UHF band [225-520 MHz] and the band referred to as low frequency band is the VHF band [30-88 MHz].

3. The antenna according to claim 1 or 2, **characterised in that** the length L_{inf} is substantially equal to a quarter of the wavelength of the average geometric frequency F_{MOY} of the high band.

4. The antenna according to any one of claims 1 to 3, **characterised in that** said antenna element (20) that is designed to operate in the low band is constituted by a single-wire element (29) disposed in the extension of said core (28) of said coaxial cable (26) and of said counter-skirt (30).

5. The antenna according to claim 1 or 4, **characterised in that** said coaxial cable (26) passes through said reference ground plane M and extends above said reference ground plane M of a height L_{UHF} that is equal to a quarter of the wavelength of the average geometric frequency F_{MOY} of the high band [Fₛᵤₚ₁, Fₛᵤₚ₂].

6. The antenna according to any one of claims 1 to 5, **characterised in that** the radiating elements that constitute the antenna are elements of the monopole type.

7. The antenna according to any one of claims 1 to 5, **characterised in that** it further comprises a low-pass element (38) designed to connect the point (39) of said braid of said coaxial cable constituting the end of said coil (27b) to the ground M.

8. The antenna according to any one of claims 4 to 7, **characterised in that** said core (28) of said coaxial cable (26) is connected to the single-wire strand (29) through a wideband adaptation cell (37).
